# FASCICULE DE BREVET EUROPEEN

(11) **EP 4 146 355 B1**
(45) Date de publication et mention de la délivrance du brevet: **21.08.2024**
(21) Numéro de dépôt: 21732385.6
(22) Date de dépôt: 19.04.2021
(51) Int. Cl.: A62B 35/00

(54) **HARNAIS ANTI-CHUTES ET RÉPARTITEUR D'EFFORTS ET UN PROCÉDÉ DE FABRICATION DUDIT HARNAIS**
AUFFANGGURT UND LASTVERTEILUNGSGURT UND VERFAHREN ZUR HERSTELLUNG DIESES GURTS
FALL ARREST AND LOAD DISTRIBUTION HARNESS AND A METHOD FOR MANUFACTURING SAID HARNESS

(30) Priorité: 07.05.2020 FR 2004525
(43) Date de publication de la demande: 15.03.2023
(73) Titulaire: Blue Ice Europe, 74310 Les Houches (FR)
(72) Inventeur: TURGEON, Maxime, 74310 Les Houches (FR)
(74) Mandataire: Germain Maureau
(86) Numéro de dépôt international: PCT/FR2021/050684
(87) Numéro de publication internationale: WO 2021/224555

(56) Documents cités:
- EP-A1- 1 834 543
- WO-A1-00/13536
- WO-A1-2011/107676
- US-A1- 2016 096 044

## Description

### Domaine technique de l'invention

La présente invention concerne un harnais anti-chutes et répartiteur d'efforts et un procédé de fabrication dudit harnais. Cette invention est particulièrement adaptée au harnais, nommé également « baudrier », destiné à protéger des personnes contre les chutes pendant la pratique de l'alpinisme, de l'escalade, de travaux en hauteur et de ski de randonnée.

### Etat de la technique

Généralement, un harnais est composé d'une ceinture, d'une paire de tours de cuisse, d'un anneau d'assurage souple et d'éléments structurels et de liaison reliant la paire de tours de cuisse à la ceinture. La ceinture peut éventuellement comprendre en outre des anneaux disposés sur la ceinture pour porter du matériel.

Le but premier du harnais est de protéger des personnes contre les chutes. A cet effet, une répartition de la force de traction est réalisée sur la ceinture et la paire de tours de cuisse par le biais des divers éléments structurels et de liaison présentes sur le harnais. Le harnais sert également de soutien quand une personne est suspendue notamment lors de manoeuvres comme les descentes en rappels. La répartition des forces de traction, lors notamment de ces différentes manoeuvres, est cruciale pour assurer la sécurité de la personne qui porte le harnais.

Afin de répartir au mieux les forces de traction d'un harnais, différents types de ceinture et/ou de paires de cuisse ont été développés.

Le document US2016096044A décrit un système de harnais comprenant une ceinture et une paire de tours de cuisse. La paire de tours de cuisse comprend un cordon continu avec au moins deux régions non tressées et au moins un couplage d'épissure. Les régions non tressées sont disposées entre des régions tressées et sont disposées sur l'élément de boucle de jambe pour correspondre aux jambes de l'utilisateur. Les régions non tressées comprennent en outre une pluralité de brins séparés orientés sensiblement parallèlement et équidistants les uns des autres.

Cependant, la paire de tours de cuisse réalisée avec un cordon continu ne permet pas de supporter d'importantes forces de traction. Par ailleurs, la paire de tours de cuisse réalisée avec un cordon est inconfortable pour la personne qui le porte.

La demande WO2011/107676 décrit un harnais d'encordement équipé d'un faisceau de résistance rapporté sur la surface d'une bande de support en coopérant avec des écarteurs pour répartir les forces de traction s'exerçant sur les différents fils espacés. Le faisceau de fils est conformé selon une pluralité de boucles élémentaires reliées à des anneaux de sangle agencés aux extrémités opposées de la bande de support en autorisant un mouvement relatif de coulissement de fils pour l'équilibrage des forces de traction.

L'inconvénient de ce harnais est que l'utilisation d'écarteurs alourdit le harnais. Par ailleurs, la disposition des fils coopérant avec les écarteurs, lesdits fils formant une pluralité de boucles élémentaires reliées à des moyens de renvoi agencés aux extrémités du support complexifie la fabrication de ce harnais. Enfin, il y a un risque que cette disposition ne répartisse pas au mieux les forces de traction et puisse causer des blessures en raison de zones locales de trop forte pression en cas de chute.

La demande de brevet EP1834543 divulgue un système porteur de charge comprenant une sangle textile porteuse, ladite sangle comprenant une partie tissée ayant des fils de chaîne s'étendant le long d'une direction longitudinale de la sangle entrelacée avec au moins un fil de trame, dans lequel ladite partie tissée de la sangle a une première largeur, dans laquelle ladite sangle a une partie non tissée comprenant seulement au moins une partie desdits fils de chaîne, et dans laquelle, dans ladite partie non tissée, lesdits fils de chaîne sont étalés transversalement de manière à s'étaler sur une seconde largeur supérieure à ladite première largeur de ladite partie tissée.

L'inconvénient de ce système est qu'il est nécessaire de tisser la sangle avant d'enlever la trame ce qui complexifie la fabrication de ce système. Par ailleurs, le coût de production de ce système est élevé.

### Objet de l'invention

La présente invention a pour but de proposer une solution qui remédie aux inconvénients listés ci-dessus en lien avec l'état de la technique.

Notamment, le but de l'invention est de proposer un harnais et un procédé de fabrication qui garantissent un harnais ayant un poids optimisé et qui présente une résistance élevée à la traction, qui soit simple à fabriquer et qui permette de sécuriser en toute circonstance l'utilisateur. Par ailleurs, ce harnais comprend un minimum de coutures ce qui facilite sa reproductibilité à l'échelle industrielle.

Ce but peut être atteint grâce à la fourniture d'un harnais comprenant une ceinture et deux tours de cuisse distincts, dans lequel au moins un élément choisi parmi la ceinture et les tours de cuisse comprend une première bande de support inférieure sur laquelle est collée au moins d'une part une première portion d'une bobine ouverte et d'autre part une première bande de recouvrement supérieure de sorte que ladite au moins première portion de la bobine ouverte est interposée entre la bande de support inférieure et la bande de recouvrement supérieure, ladite bobine ouverte incluant un fil structurel unique enroulé sur lui-même pour former une pluralité de tours de fil, le nombre de tours de fil de ladite pluralité étant supérieur ou égal à 2, les deux extrémités du fil structurel unique étant indépendantes l'une de l'autre, les tours de fil de ladite bobine ouverte permettant de répartir les forces de traction s'exerçant sur le fil unique enroulé.

Un tel harnais a l'avantage d'avoir un poids optimisé car il n'utilise qu'une bobine ouverte soumise à la traction et ne nécessite pas une trame contrairement à une sangle. Par ailleurs, l'utilisation d'une bobine ouverte permet de très bien répartir les forces de traction dans la ceinture et/ou dans les tours de cuisse. En outre, le harnais est facile à fabriquer car la fabrication nécessite peu d'étapes et de composants nécessaires à sa fabrication. Enfin, l'absence de coutures de la ceinture et/ou deux tours de cuisse permet une meilleure répartition des forces de tractions garantissant une sécurité très bonne aux usagers, en toute circonstance.

Dans une forme de réalisation, les tours de fil sont espacés les uns des autres de sorte à être disposés parallèlement entre eux selon une direction sensiblement parallèle à un axe longitudinal de la première bande de support inférieure. Cette répartition de tours de fils permet de garantir une très bonne répartition des forces de traction.

Dans une forme de réalisation, sur au moins une partie de sa longueur, la bobine ouverte présente au moins une première zone où les tours de fil sont distants les uns des autres selon un premier intervalle moyen et au moins une deuxième zone où les tours de fils sont distants les uns des autres selon un deuxième intervalle moyen strictement supérieur au premier intervalle moyen, notamment dans un axe transversal de la première bande de support, la bobine ouverte présentant donc un resserrement au niveau de la première zone.

De préférence, le fil est en polyamide ou en polyéthylène. Par exemple, le fil en polyamide est en nylon. Par exemple, le fil est en polyéthylène de masse moléculaire très élevée.

Par exemple, le fil a un poids compris entre 200 and 2000 Deniers. On entend par denier le poids en gramme du fil pour une longueur de 9000 mètres de long. Dans ce mode de réalisation, une telle épaisseur permet d'obtenir un fil ayant une résistance mécanique très élevée.

Dans une forme de réalisation, la première bande de support inférieure est composée au moins de polyamide ou de polyester. Par exemple, la première bande de support inférieure est tissée.

Dans une forme de réalisation, la première bande de recouvrement supérieure est composée au moins de polyuréthane, de polyamide ou de polyester. Par exemple, la première bande de recouvrement supérieure est composée de polyamide ou de polyester est tissée. Par exemple, la première bande de recouvrement supérieure est un film de polyuréthane.

Dans une forme de réalisation, la première bande supérieure recouvre la totalité de la première bande de support inférieure. Ce mode de réalisation peut être par exemple mis en oeuvre pour les tours de cuisse.

Dans une forme de réalisation, la première bande supérieure recouvre une première portion de la première bande de support inférieure et une seconde portion de la première bande de support inférieure n'est pas recouverte par la première bande de recouvrement supérieure. Ce mode de réalisation peut être par exemple mis en oeuvre pour la ceinture.

Dans une forme de réalisation, l'un des deux tours de cuisse comprend la première bande de support inférieure et la première bande de recouvrement supérieure, l'autre tour de cuisse comprend une deuxième bande de support inférieure sur laquelle est collée au moins d'une part une deuxième portion de ladite bobine ouverte, distincte de la première portion, et d'autre part une deuxième bande de recouvrement supérieure distincte de la première bande de recouvrement supérieure, lesdites première et deuxième bandes de support inférieures étant disposées à équidistance l'une de l'autre, ladite bobine ouverte traversant un pontet reliant la ceinture aux tours de cuisse, les première et deuxième bandes de recouvrement supérieures étant disposées de part et d'autre dudit pontet. Dans ce mode de réalisation, il est possible de fabriquer une paire de tours de cuisse en une seule pièce résultant en une simplification accrue du procédé tout en améliorant la répartition des forces de tractions. Par exemple, dans ce mode de réalisation, la partie de la bobine traversant le pontet est entourée d'un film de protection. Dans ce mode de réalisation, la friction de la bobine avec le pontet est significativement diminuée et la bobine est protégée contre l'usure.

Dans une forme de réalisation, un élément liant relie, indépendamment l'une de l'autre, les première et deuxième bandes de support de manière à former un cercle continu. Dans ce mode de réalisation, l'élément liant permet de bien répartir les forces de tractions. Par exemple, l'élément liant est une bande tissée ou une sangle.

Dans une forme de réalisation, l'élément liant comprend un système de réglage.

Dans une forme de réalisation, ladite au moins une première zone au niveau de laquelle la bobine ouverte présente un resserrement n'est pas recouverte par la première bande de recouvrement supérieure et/ou par la deuxième bande de recouvrement supérieure.

Dans une autre forme de réalisation, ladite au moins une première zone au niveau de laquelle la bobine ouverte présente un resserrement est recouverte par la première bande de recouvrement supérieure et/ou par la deuxième bande de recouvrement supérieure.

Dans une forme de réalisation, des systèmes de liaison relient la ceinture et les deux tours de cuisse. Dans ce mode de réalisation, les systèmes de liaison permettent d'améliorer le maintien de la personne qui le porte.

Par exemple, les systèmes de liaison comprennent un système de réglage.

Dans une forme de réalisation, la ceinture comprend un système de réglage.

La présente invention porte également sur un procédé de fabrication d'un harnais selon l'invention, comprenant les étapes suivantes :
a) l'enroulement d'un fil structurel unique sur lui-même afin de former une bobine ouverte où les deux extrémités du fil structurel sont indépendantes l'une de l'autre, l'enroulement du fil structurel étant réalisé autour de supports d'une manière telle que la bobine ouverte comporte une pluralité de tours de fil, le nombre de tours de fil de ladite pluralité étant supérieur ou égal à 2,
b) le dépôt d'au moins une première portion de la bobine ouverte sur une première bande de support inférieure,
c) le collage d'une première bande de recouvrement supérieure sur ladite première bande de support inférieure sur laquelle est déposée ladite au moins une première portion de la bobine ouverte de sorte que ladite au moins première portion de la bobine ouverte est interposée entre la bande de support inférieure et la bande de recouvrement supérieure.

Le procédé de fabrication d'un harnais selon l'invention permet de fabriquer aisément un harnais selon l'invention. Par ailleurs, le procédé selon l'invention peut facilement être déployée à l'échelle industrielle. Enfin, le procédé selon l'invention est facilement adaptable à la production de différents éléments ayant diverses formes pour un harnais.

Dans une forme de réalisation, les supports ont une forme allongée.

Dans une forme de réalisation, le procédé comprend une étape de conformation, dans laquelle lesdits tours de fil de la bobine ouverte sont écartés d'une manière espaçant les tours de fil de la pluralité les uns des autres de sorte à être disposés parallèlement entre eux selon une direction sensiblement parallèle à un axe longitudinal de la première bande de support inférieure.

Dans une forme de réalisation, l'étape de conformation est mise en oeuvre lors de l'étape a) et est réalisée de sorte que les supports permettent d'écarter lesdits tours de fil de la bobine ouverte. Dans cette forme de réalisation, les supports ont également une fonction d'écarteurs de sorte à s'affranchir d'une étape de procédé supplémentaire. L'étape a) et l'étape de confirmation sont réalisées simultanément.

Dans une forme de réalisation, l'étape de conformation est mise en oeuvre entre les étapes a) et b) et est réalisée de sorte qu'au moins un élément écarteur permettant d'écarter lesdits tours de fil est mis en place sur la bobine ouverte. Par exemple, l'élément est un peigne, ou une pince. Dans ce mode de réalisation, une forme particulière peut être allouée à la bobine.

Dans une forme de réalisation, le procédé comprend une étape de retrait de l'élément écarteur, mise en oeuvre après l'étape b).

Dans une forme de réalisation, le procédé comprend une étape de resserrement dans laquelle la bobine ouverte est au moins partiellement resserrée au niveau d'au moins une première zone de sa longueur, l'étape de resserrement étant mise en oeuvre lors de l'étape a) ou entre les étapes a) et b). De préférence, durant l'étape de resserrement, la bobine ouverte est au moins partiellement resserrée suivant un axe transversal orienté transversalement à la première bande de support inférieure, par exemple avec une pince, un ruban adhésif, un fil ou un cordon. Par exemple, le fil ou le cordon est noué autour de la bobine suivant un axe transversal orienté transversalement à la première bande de support inférieure.

Dans une forme de réalisation, le procédé comprend une étape de conservation de la forme de la bobine mise en oeuvre après l'étape a). Dans cette forme de réalisation, des endroits spécifiques de la bobine sont figés de manière à converser la forme particulière de la bobine. Dans une forme de réalisation, l'étape de conformation de la forme de la bobine est réalisée en appliquant au moins un point de colle sur la bobine ouverte. Dans ce mode de réalisation, les points de colle permettent de conserver une forme particulière de la bobine. Alternativement, l'étape de conformation de la forme de la bobine est réalisée en disposant des pinces sur la bobine ouverte. Alternativement, l'étape de conformation de la forme de la bobine est réalisée en nouant des fils autour de la bobine ouverte. En particulier, l'étape de conservation de la forme particulière de la bobine peut être réalisée lorsque au moins un élément permettant d'écarter lesdits au moins deux tours de fil est mis en place sur la bobine afin de converser une forme particulière allouée à la bobine.

Dans une forme de réalisation, durant l'étape c), le collage s'effectue à froid ou par thermocollage.

Par exemple, le collage à froid s'effectue à l'aide d'un adhésif.

Dans le cas d'un collage par thermocollage, la bande de support inférieure ou la bande de recouvrement supérieure est pré-revêtue d'un polymère, en particulier la face de la bande de support inférieure ou la bande de recouvrement supérieure destinée à être en contact avec ladite au moins première portion de la bobine ouverte est pré-revêtue d'un polymère. Une pression est alors exercée. Elle est associée à de la chaleur qui permet de faire réticuler un polymère pour obtenir les propriétés d'adhésion.

Dans une forme de réalisation, pour former une paire de tours de cuisse pour le harnais, l'étape c) comprend le collage d'une deuxième bande de recouvrement supérieure sur une deuxième bande de support inférieure sur laquelle est déposée au moins une deuxième portion de la bobine ouverte.

Dans une forme de réalisation, pour former une ceinture pour le harnais, la totalité de la bobine ouverte est déposée, à l'étape b), sur la première bande de support inférieure.

### Description sommaire des dessins

D'autres aspects, buts, avantages et caractéristiques de l'invention apparaîtront mieux à la lecture de la description détaillée suivante de modes de réalisation préférés de celle-ci, donnée à titre d'exemple non limitatif, et faite en référence aux dessins annexés sur lesquels :
[Fig. 1] La figure 1 illustre un exemple de harnais selon l'invention.
[Fig. 2] La figure 2 illustre un exemple de procédé de fabrication d'un harnais comprenant une paire de tours de cuisse selon l'invention.
[Fig. 3] La figure 3 illustre un exemple de procédé de fabrication d'un harnais comprenant une ceinture selon l'invention.
[Fig. 4] La figure 4 illustre un exemple de procédé de fabrication d'un harnais comprenant une paire de tours de cuisse selon l'invention.

### Description détaillée

La Figure 1 illustre un harnais 1 comprenant une ceinture 2 et deux tours de cuisse 3. Dans cet exemple, la ceinture 2 et l'un des deux tours de cuisse 3 comprennent chacun une première bande de support inférieure 41 sur laquelle est collée au moins une première portion P1 d'une bobine ouverte 5 et une première bande de recouvrement supérieure 61, ladite bobine ouverte 5 incluant un fil structurel unique enroulé sur lui-même pour former une pluralité de tours de fil, les deux extrémités du fil structurel unique étant indépendantes l'une de l'autre, c'est-à-dire non reliées entre elles. Pour la ceinture 2 et le tour de cuisse 3, la bobine ouverte 5 correspondante peut comprendre par exemple au moins trente tours de fil pour répartir les forces de traction s'exerçant sur le fil structurel enroulé.

Dans cet exemple, chaque bobine ouverte 5 comprend au moins trente tours de fil espacés les uns des autres de sorte à être disposés parallèlement entre eux selon une direction sensiblement parallèle à un axe longitudinal L de la première bande de support 41 correspondante.

Le deuxième tour de cuisse peut comprendre une deuxième bande de support inférieure 42 sur laquelle est collée au moins une deuxième portion P2 de la bobine ouverte 5 et une deuxième bande supérieure 62, lesdites première et deuxième bandes de support inférieures 41, 42 étant disposées à équidistance l'une de l'autre. La bobine 5 peut traverser un pontet 7 reliant la ceinture 2 aux tours de cuisse 3, les première et deuxième bandes de recouvrement supérieure 61, 62 étant disposées de part et d'autre de le pontet 7.

Un élément liant 8 peut relier, indépendamment l'une de l'autre, les première et deuxième bandes de support inférieure 41, 42 de manière à former un cercle continu.

La bobine 5 peut être entourée d'un film de protection 9.

La Figure 2 illustre un exemple de procédé de fabrication d'un harnais comprenant deux tours de cuisse 3, comprenant une étape a) incluant l'enroulement d'un fil structurel unique sur lui-même afin de former une bobine ouverte 5 où les deux extrémités sont indépendantes l'une de l'autre, l'enroulement du fil étant réalisé autour de supports 20 ayant une forme allongée d'une manière telle que la bobine ouverte 5 comporte une pluralité de tours de fil, le nombre de tours de fil de ladite pluralité étant supérieur ou égal à 2.

Dans une étape de conformation, huit écarteurs 21 sont mis en place à certains endroits de la bobine ouverte 5 pour écarter les tours de fil de la bobine 5 d'une manière espaçant les tours de fil de la pluralité les uns des autres de sorte à être disposés parallèlement entre eux selon une direction sensiblement parallèle à l'axe longitudinal L de la première bande de support inférieure 41.

Pour maintenir la bobine 5 dans la forme particulière illustrée en Figure 2, dans une étape d'application de colle, des points de colles peuvent être appliqués sur la bobine ouverte 5.

Ensuite, une première portion de la bobine P1 est déposée sur la première bande support inférieure 41 et une deuxième portion P2 est déposée sur la deuxième bande de support inférieure 42.

Les écarteurs 21 sont ensuite retirés.

Dans une étape c), les première et deuxième bandes supérieures 61, 62 sont par exemple thermo-collées sur lesdites première et deuxième bandes de support inférieures 41, 42 sur lesquelles sont déposées au moins la première portion P1 et la deuxième portion P2 de la bobine ouverte 5. A cet effet, par exemple, les faces des bandes supérieures 61, 62 destinées à être en contact avec ladite au moins première portion P1 de la bobine 5 sont pré-revêtues d'un polymère.

Dans cet exemple, la première bande supérieure 61 recouvre la totalité de la première bande de support inférieure 41. Par ailleurs, les endroits où la bobine 5 est au moins partiellement resserrée ne sont pas recouverts par la première bande supérieure 61 ou la deuxième bande supérieure 62.

Deux tours de cuisse 3 sont alors obtenus. La bobine ouverte 5 pourra par la suite être insérée dans le pontet 7 reliant la ceinture 2 pour obtenir un harnais 1 tel qu'illustré à la Figure 1.

La Figure 3 illustre un exemple de procédé de fabrication d'un harnais selon l'invention comprenant une étape a) incluant l'enroulement d'un fil structuré unique sur lui-même afin de former une bobine ouverte 5 où les deux extrémités sont indépendantes l'une de l'autre, l'enroulement du fil étant réalisé autour de supports 20 ayant une forme allongée d'une manière telle que la bobine ouverte 5 comporte une pluralité de tours de fil, le nombre de tours de fil de ladite pluralité étant supérieur ou égal à 2.

Dans une étape de conformation, six écarteurs 21 sont mis en place à certains endroits de la bobine pour écarter les tours de fil de la bobine ouverte 5 d'une manière espaçant les tours de fil de la pluralité les uns des autres de sorte à être disposés parallèlement entre eux selon une direction sensiblement parallèle à un axe longitudinal L de la première bande de support inférieure 41.

Dans une étape de resserrement, la bobine 5 peut être partiellement resserrée suivant un axe transversal T orienté transversalement à la première bande de support inférieure 41 avec une pince, un ruban adhésif, un fil ou un cordon 22.

Pour maintenir la bobine 5 dans la forme particulière illustrée en Figure 3, dans une étape d'application de point de colle, des points de colles peuvent être appliqués sur la bobine 5.

Ensuite, une première portion P1 de la bobine 5 est déposée sur la première bande de support inférieure 41.

Les écarteurs 21 sont ensuite retirés. Les écarteurs sont par exemple des peignes ou des pinces.

Dans une étape c), la première bande supérieure 61 est par exemple thermo-collée sur ladite première bande de support inférieure 41 sur laquelle est déposée au moins la première portion P1 de la bobine 5. A cet effet, par exemple, la face de la première bande supérieure 61 destinée à être en contact avec ladite au moins première portion P1 de la bobine 5 est pré-revêtue d'un polymère.

Dans cet exemple, la première bande supérieure 61 recouvre une portion de la première bande de support inférieure 41. Par ailleurs, les endroits où la bobine 5 est au moins partiellement resserrée ne sont pas recouverts par la première bande supérieure 61.

Une ceinture 2 est alors obtenue. Elle pourra par la suite être liée au pontet 7 reliant également deux tours de cuisse 3 pour obtenir un harnais 1 tel qu'illustré à la Figure 1.

La Figure 4 illustre un exemple de procédé de fabrication d'un harnais comprenant deux tours de cuisse 3, comprenant une étape a) incluant l'enroulement d'un fil structurel unique sur lui-même afin de former une bobine ouverte 5 où les deux extrémités sont indépendantes l'une de l'autre, l'enroulement du fil étant réalisé autour de supports 20 ayant une forme allongée d'une manière telle que la bobine ouverte 5 comporte une pluralité de tours de fil, le nombre de tours de fil de ladite pluralité étant supérieur ou égal à 2. Par exemple, un dispositif 30 déroule le fil autour des supports 20 de sorte à former la bobine 5.

Dans cet exemple, une étape de conformation est réalisée lors de l'étape a), dans laquelle lesdits tours de fil de la bobine ouverte 5 sont écartés d'une manière espaçant les tours de fil de la pluralité les uns des autres de sorte à être disposés parallèlement entre eux selon une direction sensiblement parallèle à un axe longitudinal L de la première bande de support inférieure 41. Dans cette étape, les supports 20 permettent d'écarter lesdits tours de fil de la bobine ouverte 5. Ainsi, les supports 20 ont également une fonction d'écarteurs.

Pour maintenir la bobine 5 dans la forme particulière illustrée en Figure 4, dans une étape de conservation de la forme de la bobine, des points de colles peuvent être appliqués sur la bobine ouverte 5.

Dans une étape de resserrement, la bobine 5 peut être partiellement resserrée suivant un axe transversal T orienté transversalement à la première bande de support inférieure 41 avec une pince, un ruban adhésif, un fil ou un cordon 22.

Ensuite, une première portion de la bobine P1 est déposée sur la première bande support 41 et une deuxième portion P2 est déposée sur la deuxième bande de support inférieure 42.

Dans une étape c), les première et deuxième bandes supérieures 61, 62 sont par exemple thermo-collées sur lesdites première et deuxième bandes de support inférieures 41, 42 sur lesquelles sont déposées au moins la première portion P1 et la deuxième portion P2 de la bobine ouverte 5. A cet effet, par exemple, les faces des bandes inférieures 41, 42 destinées à être en contact avec ladite au moins première portion P1 de la bobine 5 sont pré-revêtues d'un polymère.

Dans cet exemple, la première bande supérieure 61 recouvre la totalité de la première bande de support inférieure 41. Par ailleurs, les endroits où la bobine 5 est au moins partiellement resserrée ne sont pas recouverts par la première bande supérieure 61 ou la deuxième bande supérieure 62.

Deux tours de cuisse 3 sont alors obtenus. La bobine ouverte 5 pourra par la suite être insérée dans le pontet 7 reliant la ceinture 2 pour obtenir un harnais 1 tel qu'illustré à la Figure 1.

Le harnais 1 selon l'invention permet de résoudre les inconvénients de l'art antérieur en proposant une architecture simple, confortable et sécuritaire pour l'utilisateur en toute circonstance et offrant une excellente répartition des forces de traction pour garantir la sécurité optimale des utilisateurs.

## Revendications

1. Harnais (1) comprenant une ceinture (2) et deux tours de cuisse (3) distincts, ledit harnais étant tel que au moins un élément choisi parmi la ceinture (2) et les tours de cuisse (3) comprend une première bande de support inférieure (41) sur laquelle est collée au moins d'une part une première portion (P1) d'une bobine ouverte (5) et d'autre part une première bande de recouvrement supérieure (61) de sorte que ladite au moins première portion (P1) de la bobine ouverte (5) est interposée entre la bande de support inférieure (41) et la bande de recouvrement supérieure (61), ladite bobine ouverte (5) incluant un fil structurel unique enroulé sur lui-même pour former une pluralité de tours de fil, le nombre de tours de fil de ladite pluralité étant supérieur ou égal à 2, les deux extrémités du fil structurel unique étant indépendantes l'une de l'autre, les tours de fil de ladite bobine ouverte (5) permettant de répartir les forces de traction s'exerçant sur le fil unique enroulé.

2. Harnais (1) selon la revendication 1, dans lequel les tours de fil de la pluralité sont espacés les uns des autres de sorte à être disposés parallèlement entre eux selon une direction sensiblement parallèle à un axe longitudinal (L) de la première bande de support inférieure (41).

3. Harnais (1) selon l'une quelconque des revendications 1 ou 2, dans lequel sur au moins une partie de sa longueur, la bobine ouverte (5) présente au moins une première zone où les tours de fil sont distants les uns des autres selon un premier intervalle moyen et au moins une deuxième zone où les tours de fils sont distants les uns des autres selon un deuxième intervalle moyen strictement supérieur au premier intervalle moyen, notamment dans un axe transversal (T) de la première bande de support (41), la bobine ouverte (5) présentant donc un resserrement au niveau de la première zone.

4. Harnais (1) selon l'une quelconque des revendications 1 à 3, dans lequel la première bande de recouvrement supérieure (61) recouvre la totalité de la première bande de support inférieure (41).

5. Harnais (1) selon l'une quelconque des revendications 1 à 3, dans lequel la première bande de recouvrement supérieure (61) recouvre une première portion de la première bande de support inférieure (41) et dans lequel une seconde portion de la première bande de support inférieure (41) n'est pas recouverte par la première bande de recouvrement supérieure (61).

6. Harnais selon l'une quelconque des revendications 1 à 5, dans lequel l'un des deux tours de cuisse (3) comprenant la première bande de support inférieure (41) et la première bande de recouvrement supérieure (61), l'autre tour de cuisse (3) comprend une deuxième bande de support inférieure (42) sur laquelle est collée au moins d'une part une deuxième portion (P2) de ladite bobine ouverte (5), distincte de la première portion (P1), et d'autre part une deuxième bande de recouvrement supérieure (62) distincte de la première bande de recouvrement supérieure (61), lesdites première et deuxième bandes de support inférieures (41, 42) étant disposées à équidistance l'une de l'autre, ladite bobine ouverte (5) traversant un pontet (7) reliant la ceinture (2) aux tours de cuisse (3), les première et deuxième bandes de recouvrement supérieures (61, 62) étant disposées de part et d'autre dudit pontet (7).

7. Procédé de fabrication d'un harnais (1) selon l'une quelconque des revendications 1 à 6, ledit procédé étant tel qu'il comprend les étapes suivantes :
a) l'enroulement d'un fil structurel unique sur lui-même afin de former une bobine ouverte (5) où les deux extrémités du fil structurel sont indépendantes l'une de l'autre, l'enroulement du fil structurel étant réalisé autour de supports (20) d'une manière telle que la bobine ouverte (5) comporte une pluralité de tours de fil, le nombre de tours de fil de ladite pluralité étant supérieur ou égal à 2,
b) le dépôt d'au moins une première portion (P1) de la bobine ouverte (5) sur une première bande de support inférieure (41),
c) le collage d'une première bande de recouvrement supérieure (61) sur ladite première bande de support inférieure (41) sur laquelle est déposée ladite au moins une première portion (P1) de la bobine ouverte (5) de sorte que ladite au moins première portion (P1) de la bobine ouverte (5) est interposée entre la bande de support inférieure (41) et la bande de recouvrement supérieure (61).

8. Procédé de fabrication selon la revendication 7, comportant une étape de conformation, dans laquelle lesdits tours de fil de la bobine ouverte (5) sont écartés d'une manière espaçant les tours de fil de la pluralité les uns des autres de sorte à être disposés parallèlement entre eux selon une direction sensiblement parallèle à un axe longitudinal (L) de la première bande de support inférieure (41).

9. Procédé de fabrication selon la revendication 8, dans lequel l'étape de conformation est mise en oeuvre lors de l'étape a) et est réalisée de sorte que les supports permettent d'écarter lesdits tours de fil de la bobine ouverte (5).

10. Procédé de fabrication selon la revendication 8, dans lequel l'étape de conformation est mise en oeuvre entre les étapes a) et b) et est réalisée de sorte qu'au moins un élément écarteur (21) permettant d'écarter lesdits tours de fil est mis en place sur la bobine ouverte (5).

11. Procédé de fabrication selon la revendication 10, comprenant une étape de retrait de l'élément écarteur (21), mise en oeuvre après l'étape b).

12. Procédé de fabrication selon l'une quelconque des revendications 7 à 11, comprenant une étape de resserrement dans laquelle la bobine ouverte (5) est au moins partiellement resserrée au niveau d'au moins une première zone de sa longueur, l'étape de resserrement étant mise en oeuvre lors de l'étape a) ou entre les étapes a) et b).

13. Procédé de fabrication selon la revendication 12, dans lequel durant l'étape de resserrement, la bobine ouverte (5) est au moins partiellement resserrée suivant un axe transversal (T) orienté transversalement à la première bande de support inférieure (41).

14. Procédé de fabrication selon l'une quelconque des revendications 7 à 13, comprenant une étape de conservation de la forme de la bobine mise en oeuvre après l'étape a).

15. Procédé de fabrication selon l'une quelconque des revendications 7 à 14, dans lequel pour former une paire de tours de cuisse (3) pour le harnais (1), l'étape c) comprend le collage d'une deuxième bande de recouvrement supérieure (62) sur une deuxième bande de support inférieure (42) sur laquelle est déposée au moins une deuxième portion (P2) de la bobine ouverte (5).

16. Procédé de fabrication selon l'une quelconque des revendications 7 à 15, dans lequel pour former une ceinture (2) pour le harnais (1), la totalité de la bobine ouverte (5) est déposée, à l'étape b), sur la première bande de support inférieure (41).

## Patentansprüche

1. Auffanggurt (1), der einen Hüftgurt (2) und zwei verschiedene Beingurte (3) umfasst, wobei der Auffanggurt derart ist, dass mindestens ein Element, das aus dem Hüftgurt (2) und den Beingurten (3) ausgewählt wird, ein erstes unteres Trägerband (41) umfasst, auf dem mindestens einerseits ein erster Abschnitt (P1) eines offenen Wickelkörpers (5) und andererseits ein erstes oberes Abdeckband (61) aufgeklebt ist, so dass der mindestens erste Abschnitt (P1) des offenen Wickelkörpers (5) zwischen dem unteren Trägerband (41) und dem oberen Abdeckband (61) eingefügt ist, wobei der offene Wickelkörper (5) ein einzelnes Strukturseil enthält, das auf sich selbst gewickelt ist, um eine Vielzahl von Seilwindungen zu bilden, wobei die Anzahl der Seilwindungen der Vielzahl von Seilwindungen größer oder gleich 2 ist, wobei die beiden Enden des einzelnen Strukturseils unabhängig voneinander sind, wobei die Seilwindungen des offenen Wickelkörpers (5) eine Verteilung der Zugkräfte ermöglichen, die auf das aufgewickelte einzelne Seil ausgeübt werden.

2. Auffanggurt (1) nach Anspruch 1, wobei die Seilwindungen der Vielzahl derart voneinander beabstandet sind, dass sie parallel zueinander in einer Richtung angeordnet sind, die im Wesentlichen parallel zu einer Längsachse (L) des ersten unteren Trägerbands (41) verläuft.

3. Auffanggurt (1) nach einem der Ansprüche 1 oder 2, wobei der offene Wickelkörper (5) über mindestens einen Teil seiner Länge mindestens einen ersten Bereich, in dem die Seilwindungen in einem ersten mittleren Abstand voneinander entfernt sind, und mindestens einen zweiten Bereich, in dem die Seilwindungen in einem zweiten mittleren Abstand, der unbedingt größer als der erste mittlere Abstand ist, voneinander entfernt sind, insbesondere in einer Querachse (T) des ersten Trägerbands (41) aufweist, wobei der offene Wickelkörper (5) daher auf der Höhe des ersten Bereichs eine Verengung aufweist.

4. Auffanggurt (1) nach einem der Ansprüche 1 bis 3, wobei das erste obere Abdeckband (61) das gesamte erste untere Trägerband (41) abdeckt.

5. Auffanggurt (1) nach einem der Ansprüche 1 bis 3, wobei das erste obere Abdeckband (61) einen ersten Abschnitt des ersten unteren Trägerbands (41) abdeckt und wobei ein zweiter Abschnitt des ersten unteren Trägerbands (41) nicht vom ersten oberen Abdeckband (61) abgedeckt ist.

6. Auffanggurt nach einem der Ansprüche 1 bis 5, wobei einer der beiden Beingurte (3) das erste untere Trägerband (41) und das erste obere Abdeckband (61) umfasst und der andere Beingurt (3) ein zweites unteres Trägerband (42) umfasst, auf das mindestens einerseits ein zweiter Abschnitt (P2) des offenen Wickelkörpers (5), der sich vom ersten Abschnitt (P1) unterscheidet, und andererseits ein zweites oberes Abdeckband (62), das sich vom ersten oberen Abdeckband (61) unterscheidet, aufgeklebt ist, wobei das erste und das zweite untere Trägerband (41, 42) in gleichem Abstand voneinander angeordnet sind, wobei der offene Wickelkörper (5) durch einen Bügel (7) verläuft, der den Hüftgurt (2) mit den Beingurten (3) verbindet, wobei das erste und das zweite obere Abdeckband (61, 62) auf beiden Seiten des Bügels (7) angeordnet sind.

7. Verfahren zum Herstellen eines Auffanggurts (1) nach einem der Ansprüche 1 bis 6, wobei das Verfahren so ist, dass es die folgenden Schritte umfasst:
a) Aufwickeln eines einzelnen Strukturseils um sich selbst, um einen offenen Wickelkörper (5) zu bilden, wobei die beiden Enden des Strukturseils unabhängig voneinander sind, wobei das Aufwickeln des Strukturseils um die Träger (20) derart durchgeführt wird, dass der offene Wickelkörper (5) eine Vielzahl von Seilwindungen enthält, wobei die Anzahl der Seilwindungen der Vielzahl größer oder gleich 2 ist,
b) Aufbringen mindestens eines ersten Abschnitts (P1) des offenen Wickelkörpers (5) über einem ersten unteren Trägerband (41),
c) Aufkleben eines ersten oberen Abdeckbands (61) auf das erste untere Trägerband (41), auf das der mindestens eine erste Abschnitt (P1) des offenen Wickelkörpers (5) derart aufgebracht ist, dass der mindestens eine erste Abschnitt (P1) des offenen Wickelkörpers (5) zwischen dem unteren Trägerband (41) und dem oberen Abdeckband (61) eingefügt ist.

8. Herstellungsverfahren nach Anspruch 7, das einen Anpassungsschritt enthält, bei dem die Seilwindungen des offenen Wickelkörpers (5) derart voneinander beabstandet sind, dass die Seilwindungen der Vielzahl von Seilwindungen voneinander beabstandet sind, so dass sie parallel zueinander in einer Richtung angeordnet sind, die im Wesentlichen parallel zu einer Längsachse (L) des ersten unteren Trägerbands (41) verläuft.

9. Herstellungsverfahren nach Anspruch 8, wobei der Anpassungsschritt während des Schritts a) implementiert und derart durchgeführt wird, dass die Träger das Beabstanden der Seilwindungen von dem offenen Wickelkörper (5) ermöglichen.

10. Herstellungsverfahren nach Anspruch 8, wobei der Anpassungsschritt zwischen den Schritten a) und b) implementiert und derart durchgeführt wird, dass mindestens ein Abstandselement (21), das das Beabstanden der Seilwindungen ermöglicht, auf dem offenen Wickelkörper (5) platziert wird.

11. Herstellungsverfahren nach Anspruch 10, das einen Schritt des Entfernens des Abstandselements (21) umfasst, der nach dem Schritt b) implementiert wird.

12. Herstellungsverfahren nach einem der Ansprüche 7 bis 11, das einen Schritt des Spannens umfasst, bei dem der offene Wickelkörper (5) mindestens teilweise in einem ersten Bereich seiner Länge gespannt wird, wobei der Schritt des Spannens in Schritt a) oder zwischen den Schritten a) und b) implementiert wird.

13. Herstellungsverfahren nach Anspruch 12, wobei während des Schritts des Spannens der offene Wickelkörper (5) mindestens teilweise entlang einer Querachse (T) gespannt wird, die quer zum ersten unteren Trägerband (41) ausgerichtet ist.

14. Herstellungsverfahren nach einem der Ansprüche 7 bis 13, das einen Schritt des Beibehaltens der Form des Wickelkörpers umfasst, der nach Schritt a) implementiert wird.

15. Herstellungsverfahren nach einem der Ansprüche 7 bis 14, wobei der Schritt c) das Aufkleben eines zweiten oberen Abdeckbands (62) auf ein zweites unteres Trägerband (42), auf dem mindestens ein zweiter Abschnitt (P2) des offenen Wickelkörpers (5) aufgebracht ist, umfasst, um ein Paar Beingurte (3) für den Auffanggurt (1) zu bilden.

16. Herstellungsverfahren nach einem der Ansprüche 7 bis 15, wobei in Schritt b) der gesamte offene Wickelkörper (5) auf dem ersten Trägerband (41) aufgebracht wird, um einen Hüftgurt (2) für den Auffanggurt (1) zu bilden.

## Claims

1. A harness (1) comprising a belt (2) and two distinct leg loops (3), said harness being such that at least one element chosen from the belt (2) and the leg loops (3) comprises a first lower support strip (41) to which is bonded at least on the one hand a first portion (P1) of an open coil (5) and on the other hand a first upper covering strip (61) so that said at least first portion (P1) of the open coil (5) is interposed between the lower support strip (41) and the upper covering strip (61), said open coil (5) including a single structural wire wound on itself to form a plurality of turns of wire, the number of turns of wire of said plurality being greater than or equal to 2, the two ends of the single structural wire being independent of each other, the turns of wire of said open coil (5) making it possible to distribute the traction forces exerted on the single wound wire.

2. The harness (1) according to claim 1, wherein the turns of wire of the plurality are spaced from each other so as to be disposed parallel to each other in a direction substantially parallel to a longitudinal axis (L) of the first lower support strip (41).

3. The harness (1) according to any one of claims 1 or 2, wherein, over at least part of its length, the open coil (5) has at least one first area where the turns of wire are spaced apart from each other according to a first average interval and at least one second area where the turns of wires are spaced apart from each other according to a second average interval strictly greater than the first average interval, in particular in a transverse axis (T) of the first support strip (41), the open coil (5) therefore having a tightening at the first area.

4. The harness (1) according to any one of claims 1 to 3, wherein the first upper covering strip (61) covers the entirety of the first lower support strip (41).

5. The harness (1) according to any one of claims 1 to 3, wherein the first upper covering strip (61) covers a first portion of the first lower support strip (41) and wherein a second portion of the first lower support strip (41) is not covered by the first upper covering strip (61).

6. The harness according to any one of claims 1 to 5, wherein one of the two leg loops (3) comprising the first lower support strip (41) and the first upper covering strip (61), the other leg loop (3) comprises a second lower support strip (42) to which is bonded at least on the one hand a second portion (P2) of said open coil (5), distinct from the first portion (P1), and on the other hand a second upper covering strip (62) distinct from the first upper covering strip (61), said first and second lower support strips (41, 42) being disposed equidistant from one another, said open coil (5) passing through a bridge (7) connecting the belt (2) to the leg loops (3), the first and second upper covering strips (61, 62) being disposed on either side of said bridge (7).

7. A method for manufacturing a harness (1) according to any one of claims 1 to 6, said method being such that it comprises the following steps:
a) winding a single structural wire on itself in order to form an open coil (5) where the two ends of the structural wire are independent of each other, the winding of the structural wire being carried out around supports (20) in such a way that the open coil (5) includes a plurality of turns of wire, the number of turns of wire of said plurality being greater than or equal to 2,
b) depositing at least one first portion (P1) of the open coil (5) on a first lower support strip (41),
c) bonding a first upper covering strip (61) to said first lower support strip (41) on which is deposited said at least one first portion (P1) of the open coil (5) so that said at least one first portion (P1) of the open coil (5) is interposed between the lower support strip (41) and the upper covering strip (61).

8. The manufacturing method according to claim 7, including a shaping step, in which said turns of wire of the open coil (5) are spaced apart in a manner spacing the turns of wire of the plurality from each other so as to be disposed parallel to each other in a direction substantially parallel to a longitudinal axis (L) of the first lower support strip (41).

9. The manufacturing method according to claim 8, wherein the shaping step is implemented during step a) and is carried out so that the supports make it possible to space said turns of wire from the open coil (5).

10. The manufacturing method according to claim 8, wherein the shaping step is implemented between steps a) and b) and is carried out so that at least one spacer element (21) making it possible to space said turns of wire is placed on the open coil (5).

11. The manufacturing method according to claim 10, comprising a step of removing the spacer element (21), implemented after step b).

12. The manufacturing method according to any one of claims 7 to 11, comprising a tightening step in which the open coil (5) is at least partially tightened at at least one first area of its length, the tightening step being implemented during step a) or between steps a) and b).

13. The manufacturing method according to claim 12, wherein, during the tightening step, the open coil (5) is at least partially tightened along a transverse axis (T) oriented transversely to the first lower support strip (41).

14. The manufacturing method according to any one of claims 7 to 13, comprising a step of preserving the shape of the coil implemented after step a).

15. The manufacturing method according to any one of claims 7 to 14, wherein to form a pair of leg loops (3) for the harness (1), step c) comprises the bonding of a second upper covering strip (62) on a second lower support strip (42) on which is deposited at least one second portion (P2) of the open coil (5).

16. The manufacturing method according to any one of claims 7 to 15, wherein to form a belt (2) for the harness (1), the entire open coil (5) is deposited, in step b), on the first lower support strip (41).
